# EUROPÄISCHE PATENTANMELDUNG

(11) **EP 4 246 071 A1**
(43) Veröffentlichungstag der Anmeldung: **20.09.2023**
(21) Anmeldenummer: 23159535.6
(22) Anmeldetag: 02.03.2023
(51) Int. Cl.: F26B 11/02, F26B 11/04, F26B 21/04, F26B 23/02, E01C 19/05, E01C 19/10

(54) **FLAMMSCHUTZ-VORRICHTUNG UND TROCKENTROMMEL MIT EINER DERARTIGEN FLAMMSCHUTZ-VORRICHTUNG**

(30) Priorität: 16.03.2022 DE 102022202605
(71) Anmelder: Benninghoven Zweigniederlassung der Wirtgen Mineral Technologies GmbH, 54516 Wittlich (DE)
(72) Erfinder: Johann, Matthias Walter, 56864 Bad Bertrich (DE); Zimmer, Dietmar, 54472 Longkamp (DE)
(74) Vertreter: Rau, Schneck & Hübner Patentanwälte Rechtsanwälte PartGmbB

(57) **Zusammenfassung**

Eine Flammschutz-Vorrichtung (11) dient zum Einbau in eine Trockentrommel (2) und weist eine Längsachse (22) und mehrere bezüglich der Längsachse (22) eine Ringanordnung (23) bildende Blechlamellen (28) auf, die jeweils in einer zu der Längsachse (22) senkrechten Ebene eine konkave Innenkontur (30) sowie an einer der Innenkontur (30) abgewandten Außenseite ein Einbauelement (33) zum Einbauen der Blechlamelle (28) an der Trockentrommel (2) aufweisen.

## Beschreibung

Der Inhalt der deutschen Patentanmeldung DE 10 2022 202 605.5 wird durch Bezugnahme hierin aufgenommen.

Die Erfindung betrifft eine Flammschutz-Vorrichtung für eine Trockentrommel sowie eine Trockentrommel mit einer derartigen Flammschutz-Vorrichtung.

Für die Herstellung von Asphalt kann recycelbares Altasphaltmaterial, das auch RC-Material genannt wird, verwendet werden, um Ressourcen zu schonen. Das RC-Material, das insbesondere als Schüttgut und insbesondere als Granulat vorliegt, wird in einer Trockentrommel erwärmt. Beim Austritt aus der Trockentrommel weist das RC-Material eine Temperatur von etwa 120°C auf. Um die Leistung der Trockentrommel zu steigern, kann der Massendurchsatz durch die Trockentrommel und/oder die Wärmezufuhr erhöht werden. Diese Maßnahmen bewirken eine Erhöhung der Schadstoffanteile im Abgas, insbesondere den Anteil von Kohlenwasserstoffverbindungen (C_{ges}), insbesondere Kohlenstoffmonoxid (CO) und/oder Kohlenstoffdioxid (CO₂). Unter Einhaltung von Emissionsgrenzwerten ist eine Leistungssteigerung für den Betrieb der Trockentrommel kaum möglich.

Der Erfindung liegt die Aufgabe zugrunde, die Herstellung von Asphalt und insbesondere die Erwärmung von RC-Material, zu verbessern und insbesondere die Leistung unter Einhaltung der Emissionsvorgaben zu steigern.

Diese Aufgabe wird durch eine Flammschutz-Vorrichtung mit den Merkmalen des Anspruchs 1 sowie durch eine Trockentrommel mit den Merkmalen des Anspruchs 11 gelöst. Der Kern der Erfindung besteht darin, dass in einer Trockentrommel, die für die Erwärmung von RC-Material dient, eine Flammschutz-Vorrichtung eingebaut ist, mittels der ein direkter Flammkontakt des RC-Materials vermieden ist. Es wurde gefunden, dass eine Ursache für die Erhöhung der Emissionswerte bei Steigerung der Leistung in der Trockentrommel darin besteht, dass das RC-Material in die Flamme fällt und unkontrolliert verbrennt. Das Risiko, das unerwünschte Kohlenstoffverbindungen (C_{ges}) gebildet werden, ist dadurch reduziert.

Insbesondere können Anbackungen von RC-Material in der Trockentrommel, insbesondere an Einbauten in der Trockentrommel und/oder an einer Innenwand der Trockentrommel selbst, vermieden werden.

Die Flammschutz-Vorrichtung minimiert das Risiko, dass in der Trockentrommel vorhandener Staub direkten Flammenkontakt hat. Dadurch lassen sich unerwünschte Emissionen zusätzlich vermeiden. Zudem verhindert die Flammschutz-Vorrichtung eine direkte Flammstrahlung auf das RC-Material und die damit verbundene Entstehung von Emissionen.

Das der Trockentrommel zugeführte RC-Material ist insbesondere ein Schüttgut und insbesondere granulatförmig. Das RC-Material wird auch als RC-Granulat bezeichnet.

Die erfindungsgemäße Flammschutz-Vorrichtung weist eine Längsachse auf sowie eine konzentrisch zur Längsachse orientierte Ringanordnung, die aus mehreren Blechlamellen gebildet ist. Die Blechlamellen sind insbesondere lösbar miteinander verbunden. Die Blechlamellen bilden in Umfangsrichtung der Längsachse einen geschlossenen Ring. Der Ring kann bezüglich der Längsachse eine zylindrische Kontur oder eine konische Kontur aufweisen, wobei der Konuswinkel insbesondere kleiner ist als 10°, insbesondere kleiner als 8°, insbesondere kleiner als 5°, insbesondere kleiner als 3°, insbesondere kleiner als 2°, insbesondere kleiner als 1° und insbesondere größer als 0,1°.

Die Blechlamellen sind insbesondere aus Metallblech, insbesondere aus einem Stahlwerkstoff und insbesondere aus einer temperaturbeständigen und/oder hitzebeständigen Edelstahllegierung hergestellt. Insbesondere dient hierfür ein hochlegierter Chromstahl, beispielsweise mit der Werkstoffnummer 1.4713,1.4724, 1.4742, 1.4749, 1.4762, 1.4878, 1.4828, 1.4821, 1.4841 und/oder 1.4864. Ein temperaturbeständiger Edelstahl ist unter der markengeschützten Handelsbezeichnung Sicromal^{®} bekannt.

Die Blechlamelle ist insbesondere einteilig ausgeführt und insbesondere einteilig hergestellt.

Insbesondere bilden mehrere, insbesondere mindestens drei, insbesondere mindestens vier, insbesondere mindestens sechs, insbesondere mindestens acht, insbesondere mindestens zehn, insbesondere mindestens zwölf und insbesondere höchstens fünfzig Blechlamellen eine geschlossene Ringanordnung. Die Anzahl der verwendeten Blechlamellen kann in Abhängigkeit der Größe der Trockentrommel veränderlich festgelegt werden.

Insbesondere sind sämtliche Blechlamellen einer Ringanordnung identisch ausgeführt. Der Herstellungs- und Montageaufwand ist dadurch reduziert.

Die Blechlamellen weisen eine Innenkontur auf, die in einer Ebene senkrecht zur Längsachse konkav ausgebildet ist. Insbesondere ist die Innenkontur knickfrei, insbesondere mit einer Krümmung, insbesondere mit einer konstanten Krümmung und insbesondere in Form eines Kreisliniensegments ausgeführt. Bezogen auf eine Drehung um die Längsachse weist die Innenkontur der Blechlamelle einen Öffnungswinkel von mindestens 15°, insbesondere mindestens 30°, insbesondere mindestens 45°, insbesondere mindestens 60°, insbesondere mindestens 90°, insbesondere mindestens 120°, insbesondere mindestens 135° und insbesondere höchstens 180° auf.

Die Blechlamelle weist ein Einbauelement auf, das zum insbesondere lösbaren Einbauen der Blechlamelle an der Trockentrommel, insbesondere an einer Innenwand der Trockentrommel, dient. Das Einbauelement ist an einer Innenkontur der Blechlamelle abgewandten Außenseite angeordnet. Das Einbauelement ist ein Montageelement. Jede einzelne Blechlamelle kann individuell in der Trockentrommel eingebaut und montiert werden. Der Austausch einer einzelnen Blechlamelle ist dadurch vereinfacht, insbesondere zu Wartungs- und/oder Reparaturzwecken.

Die Trockentrommel ist insbesondere um eine Drehachse drehantreibbar. Die Flammschutz-Vorrichtung ist insbesondere derart in der Trockentrommel eingebaut, das die Längsachse der Flammschutz-Vorrichtung und die Drehachse der Trockentrommel konzentrisch zueinander angeordnet sind.

Ein Einbauelement gemäß Anspruch 2 ist besonders robust ausgeführt. Die Herstellung des Einbauelements ist unkompliziert. Fügestellen für die Anbringung des Einbauelements werden vermieden. Insbesondere ist die Lebensdauer der Blechlamelle erhöht. Insbesondere wurde erkannt, dass Fügestellen, insbesondere Schweißverbindungen, die Festigkeit und/die Beständigkeit der Blechlamelle, zumindest lokal, beeinträchtigen, also schwächen.

Ein Einbauelement gemäß Anspruch 3 vereinfacht die Montage und insbesondere den Einbau der Blechlamelle in der Trockentrommel. Ein Verbindungsabschnitt des Einbauelements ist insbesondere radial zur Längsachse orientiert und erstreckt sich in einer Längsrichtung, die parallel zur Längsachse orientiert ist, also in einer Radialebene. Der Verbindungsabschnitt weist insbesondere mindestens eine und insbesondere mehrere Verbindungsbohrungen auf, die eine lösbare Montage an einem Festeinbau in der Trockentrommel ermöglichen. Insbesondere ermöglichen mehrere Verbindungsbohrungen eine veränderlich festlegbare Montageposition der Blechlamelle in der Trockentrommel. Vorteilhaft ist es, wenn ein Abstand zwischen jeweils benachbarten Verbindungsbohrungen identisch festgelegt ist.

Ein Einbauelement gemäß Anspruch 4 vereinfacht die Montage und den Einbau der Blechlamelle. Insbesondere ist die Zugänglichkeit für das Einbauelement verbessert.

Ein Koppelelement gemäß Anspruch 5 verbessert die Verbindung der Blechlamellen zu der Ringanordnung. Insbesondere sind je Blechlamelle mehrere, insbesondere in Axialrichtung der Längsachse beabstandet zueinander angeordnete Koppelelemente vorgesehen. Die Koppelelemente sind insbesondere fingerartig oder stegartig ausgeführt und dienen zum Koppeln, insbesondere zum Halten, einer nächsten, in Umfangsrichtung benachbart angeordneten Blechlamelle. In Umfangsrichtung benachbart angeordnete Blechlamellen sind schwimmend zueinander angeordnet. Darunter wird verstanden, dass eine Blechlamelle an der in Umfangsrichtung benachbart angeordneten Blechlamelle schwimmend aufliegt, also insbesondere in Umfangsrichtung und/oder axial und/oder radial zueinander beweglich sind. Das mindestens eine Koppelelement ist nicht unmittelbar an der aufliegenden Blechlamelle befestigt, gewährleistet aber, dass die aufliegende Blechlamelle bei einer, insbesondere thermisch bedingten, Ausdehnung in Position gehalten wird. Das mindestens eine Koppelelement gewährleistet einerseits eine zuverlässige Halterung der Blechlamellen. Andererseits ermöglicht die Halterung der Blechlamellen mittels des mindestens einen Koppelelements eine Beweglichkeit der Blechlamellen in Folge der thermischen Belastung in der Trockentrommel.

Ein Koppelelement gemäß Anspruch 6 ermöglicht eine zuverlässige Kopplung benachbarter Blechlamellen.

Eine Blechlamelle gemäß Anspruch 7 ist besonders robust und unkompliziert ausgeführt. Die Blechlamelle kann aus einem ebenen Blechzuschnitt durch Blechumformung, insbesondere durch mehrere, insbesondere sequentiell durchgeführte Abkantvorgänge, hergestellt werden. Alternativ oder zusätzlich zu dem Abkanten kann eine konkave Innenkontur der Blechlamelle auch durch Walzen hergestellt werden. Durch die umformtechnische Herstellung weist die Blechlamelle eine hohe Steifigkeit und insbesondere eine hohe Festigkeit auf. Durch die Umformung selbst ergeben sich Verfestigungen im Blechwerkstoff. Ein aufwändiges urformendes Herstellverfahren wird vermieden. Fügeverbindungen sind entbehrlich. An der Blechlamelle sind mehrere, insbesondere jeweils parallel zueinander orientierte Blechstreifen ausgebildet. Zwischen zwei benachbarten Blechstreifen ist insbesondere eine Abkantverbindung vorgesehen, wobei die Abkantverbindung einteilig mit einer Verrundung an der Innenseite und an der Außenseite der Blechlamelle ausgeführt ist. Eine derartige Blechlamelle weist also mehrere, jeweils eben ausgeführte Blechstreifen und jeweils zwischen zwei Blechstreifen verrundete Abkantverbindungen auf. Eine derartige Blechlamelle weist eine konkave Innenkontur auf, die zumindest abschnittsweise eine Krümmung aufweist und insbesondere mehrere Krümmungsabschnitte umfasst.

In Abhängigkeit der Größe der Blechlamelle kann die Anzahl der Blechstreifen unterschiedlich festgelegt werden. Insbesondere sind mindestens drei, insbesondere mindestens vier insbesondere mindestens sechs, insbesondere mindestens acht, insbesondere mindestens zehn und insbesondere mindestens zwölf Blechstreifen vorhanden.

Eine Prallwand gemäß Anspruch 8 reduziert das Risiko, dass die Flamme in unbeabsichtigter Weise tief entlang der Längsachse in die Trockentrommel abstrahlt. Insbesondere kann dadurch verhindert werden, dass die Flamme in einen Bereich der Trockentrommel vordringt, in dem Wurfbleche angeordnet sind.

Eine Flammschutzvorrichtung gemäß Anspruch 9 ermöglicht eine unkomplizierte und insbesondere unmittelbare Halterung der Prallwand. Die Prallwand ist insbesondere stabil und robust in der Trockentrommel angeordnet. Insbesondere ist die Wellringanordnung unmittelbar an einer Innenseite der Trockentrommel befestigt. Die Wellringanordnung ist insbesondere ein Trommelschoner-Einbau. Die Wellringanordnung dient insbesondere als Schutz des Rohres der Trockentrommel vor Strahlungshitze der Brennerflamme. Das RC-Granulat gleitet, insbesondere in Umfangsrichtung, entlang der Wellringanordnung, eine axiale Förderung des RC-Granulats mittels der Wellringanordnung erfolgt nicht. Die Wellringanordnung hat insbesondere keine Materialförderfunktion.

Die Prallwand kann an der Wellringanordnung befestigt sein. Die Wellringanordnung bildet einen stabilen Rahmen für die Befestigung der Prallwand.

Es ist zusätzlich oder alternativ möglich, die Prallwand unmittelbar am Gehäuse der Trockentrommel, also am Trommelrohr, insbesondere an dessen Innenseite, zu befestigen.

Insbesondere ist die Wellringanordnung entlang einer Wärmeausbreitungsrichtung stromabwärts der mindestens einen Ringanordnung in der Trockentrommel angeordnet.

Mehrere Ringanordnungen gemäß Anspruch 10 gewährleisten eine zuverlässige Abschirmung der Brennerflamme. Insbesondere sind die einzelnen Ringanordnungen konisch ausgeführt in Axialrichtung bereichsweise überlappend ausgeführt.

Eine Trockentrommel gemäß Anspruch 11 weist im Wesentlichen den Vorteil der darin eingebauten Flammschutz-Vorrichtung auf, worauf hiermit verwiesen wird. Die Trockentrommel dient insbesondere zum Trocknen von RC-Material.

Eine Trockentrommel gemäß Anspruch 12 ermöglicht eine effiziente Trocknung des RC-Materials. Die Trockentrommel wird insbesondere im Gleichstrom betrieben.

Eine Trockentrommel gemäß Anspruch 13 ermöglicht eine effiziente Kühlung der Flammschutz-Vorrichtung. Eine Zuluftleitung mündet in die Trockentrommel an einer ersten Stirnwand, an der die Flammschutz-Vorrichtung angeordnet ist. Bezogen auf die radiale Richtung der Drehachse der Trockentrommel ist die Zuluftleitung innerhalb der Flammschutz-Vorrichtung angeordnet. Entlang der Zuluftleitung ist insbesondere ein Gebläse und insbesondere ein Radialventilator angeordnet.

Insbesondere ist die Zuluftleitung derart in die Trockentrommel geführt und dort angeordnet, dass die Zuluft den Ausbrand der Flamme nicht stört.

Eine Trockentrommel gemäß Anspruch 14 ermöglicht eine effiziente Abgasrückführung und eine damit verbundene Reduktion von Emissionen. Insbesondere ist an der Trockentrommel an einer Abgasseite eine Absaughaube angeschlossen, die insbesondere eine integrierte Partikelabscheidung aufweist. Aus der Absaughaube können Abgase über die Abgasrückführleitung in die Trockentrommel zurückgeführt werden. An die Absaughaube kann auch eine Abgasabführleitung angeschlossen sein, die insbesondere in eine Entstaubung und/oder einen Kamin führt, um gereinigte Abgase an die Umgebung abzugeben.

Eine Trockentrommel gemäß Anspruch 15 verhindert das Risiko unerwünschter Anbackungen in der Trockentrommel. Mittels einer Staubzugabe, die insbesondere im Bereich der ersten Stirnwand und insbesondere benachbart zu dem Materialeinlauf, angeordnet ist, kann das Risiko des Verklebens von Altasphaltgranulat reduziert und insbesondere verhindert werden. Eine Staubzugabe umfasst die gezielte Zuführung von Staubmaterial, insbesondere von Füllermaterial, insbesondere mittels der Zuluftleitung.

Die Staubzugabe kann unmittelbar in die Trockentrommel münden, so dass der Staub in das Innere der Trockentrommel zugeführt wird, um sich mit dem zugeführten Altasphaltgranulat zu verbinden. Zusätzlich oder alternativ kann die Staubzugabe an dem Materialeinlauf angeordnet sein, also bevor das Altasphaltgranulat in die Trockentrommel zugeführt wird, insbesondere durch die Stirnwand der Trockentrommel. In diesem Fall kann der Staub auf das in die Trockentrommel zuzuführende Altasphaltgranulat zugegeben werden. Die Staubzugabe erfolgt also stromaufwärts der Materialzugabe und insbesondere vor der Trockentrommel und insbesondere am Materialeinlauf. Zusätzlich oder alternativ kann die Staubzugabe auch stromaufwärts der Trockentrommel, also vor der Materialzugabe, in die Trockentrommel erfolgen.

Als Staub für die Staubzugabe dient insbesondere sogenannter Grobfüller, also Staubpartikel mit einer mittleren Partikelgröße von mindestens 63 µm und höchstens 500 µm. Der Grobfüller wird insbesondere aus einem Vorabscheider in einer Entstaubung in einer Anlage zur Asphaltherstellung abgeschieden und kann entsprechend auf das, insbesondere noch kalte RC-Granulat zugegeben werden, insbesondere bevor das RC-Granulat der Trockentrommel zugeführt wird. Zusätzlich oder alternativ kann auch Staub extern zugeführt werden.

Sowohl die in den Patentansprüchen angegebenen Merkmale als auch die in den nachfolgenden Ausführungsbeispielen der erfindungsgemäßen

Flammschutz-Vorrichtung angegebenen Merkmale sind jeweils für sich allein oder in Kombination miteinander geeignet, den erfindungsgemäßen Gegenstand weiterzubilden. Die jeweiligen Merkmalskombinationen stellen hinsichtlich der Weiterbildungen des Erfindungsgegenstandes keine Einschränkung dar, sondern weisen im Wesentlichen lediglich beispielhaften Charakter auf.

Weitere vorteilhafte Ausgestaltungen, zusätzliche Merkmale und Einzelheiten der Erfindung ergeben sich aus der nachfolgenden Beschreibung eines Ausführungsbeispiels anhand der Zeichnung. Es zeigen:
- Fig. 1: eine schematische Schnittdarstellung einer Trockentrommel für RC-Material mit einer Flammschutz-Vorrichtung gemäß der Erfindung,
- Fig. 2: eine Seitenansicht der Flammschutz-Vorrichtung gemäß Fig. 1,
- Fig. 3: eine Schnittdarstellung gemäß Schnittlinie III-III in Fig. 2,
- Fig. 4: eine perspektivische Ansicht der Flammschutz-Vorrichtung gemäß Fig. 2,
- Fig. 5: eine perspektivische, vergrößerte Darstellung einer Blechlamelle der Flammschutz-Vorrichtung in Fig. 4,
- Fig. 6: eine Ansicht der Blechlamelle gemäß Pfeil VI in Fig. 5,
- Fig. 7: eine Ansicht der Blechlamelle gemäß Pfeil VII in Fig. 6.

Eine in Fig. 1 als Ganzes mit 1 bezeichnete Anlage dient zum Herstellen von Asphalt, insbesondere zum Trocknen und Erwärmen von Altasphaltgranulat, sogenanntem RC-Material.

Die Anlage 1 umfasst eine Trockentrommel 2, die um eine Drehachse 3 drehantreibbar ausgeführt ist. Dazu dient ein Drehantrieb, der aus Darstellungsgründen in Fig. 1 nicht gezeigt ist. Insbesondere ist die Trockentrommel 2 mittels Dreh-Lagern, die aus Darstellungsgründen in Fig. 1 nicht dargestellt sind, drehbar gelagert.

Die Trockentrommel 2 ist im Wesentlichen zylindrisch bezüglich der Drehachse 3 ausgeführt und weist eine erste Stirnwand 4 auf, die in Fig. 1 rechts dargestellt ist. An der ersten Stirnwand 4 ist ein Brenner 5 angeordnet und insbesondere an der ersten Stirnwand 4 befestigt. Der Brenner 5 erzeugt eine Brennerflamme 6, die zumindest anteilig innerhalb der Trockentrommel 2 angeordnet ist.

An dem der ersten Stirnwand 4 zugewandten Ende weist die Trockentrommel 2 einen Materialeinlauf 7 auf, um das zu trocknende RC-Material der Trockentrommel 2 zuzuführen. Entsprechend ist an einer der ersten Stirnwand 4 gegenüberliegenden, zweiten Stirnseite 8 der Trockentrommel 2 ein Materialauslauf 9 angeordnet, um das getrocknete RC-Material aus der Trockentrommel 2 abzuführen. An der zweiten Stirnseite 8 ist insbesondere keine Stirnwand angeordnet. An der zweiten Stirnseite 8 ist die Trockentrommel 2 offen ausgeführt. Der Materialauslauf 9 ist insbesondere ohne separates Auslauforgan ausgeführt. Insbesondere ist der Materialauslauf 9 dadurch ausgeführt, dass das in der Trockentrommel 2 getrocknete RC-Material über die offene zweite Stirnseite 8 aus der Trockentrommel 2 abgeführt wird und infolge der Schwerkraft in ein entsprechend platziertes Silo oder einen geeigneten Transportbehälter fällt.

Eine Materialförderrichtung 10 ist in der Trockentrommel 2 entlang der Drehachse 3 von der ersten Stirnwand 4 zu der Stirnseite 8 hin orientiert.

Mittels des Brenners 5 und der davon erzeugten Brennerflamme 6 wird der Trockentrommel 2 Wärme zugeführt. Eine Wärmeausbreitungsrichtung 21 ist parallel zur Drehachse 3 und insbesondere von der ersten Stirnwand 4 zu der Stirnseite 8 hin gerichtet. Die Wärmeausbreitungsrichtung 21 ist insbesondere identisch mit der Materialförderrichtung 10. Die Trockentrommel 2 wird im Gleichstrom betrieben.

Die Trockentrommel 2 kann mit der Drehachse 3 gegenüber der Horizontalen mit einem Neigungswinkel, insbesondere zwischen 1° und 10°, angeordnet sein. Die Materialförderung entlang der Materialförderrichtung 10 durch die Trockentrommel 2 ist dadurch begünstigt, insbesondere wenn die Neigung zu der Stirnseite 8 hin fallend ist.

Der ersten Stirnwand 4 zugewandt ist in der Trockentrommel 2 eine Flammschutz-Vorrichtung angeordnet, die als Ganzes mit 11 gekennzeichnet ist. Die Flammschutz-Vorrichtung 11 dient insbesondere zur Vermeidung eines direkten Kontakts des RC-Materials mit der Brennerflamme 6. Die Flammschutz-Vorrichtung 11 ist insbesondere fest in der Trockentrommel 2 verbaut. Bei einer Drehung der Trockentrommel 2 um die Drehachse 3 wird die Flammschutz-Vorrichtung 11 mitgedreht.

Entlang der Materialförderrichtung 10 schließt sich der Flammschutz-Vorrichtung 11 in der Trockentrommel 2 ein Umwälzabschnitt 12 an. Der Umwälzabschnitt 12 erstreckt sich entlang der Drehachse 3 insbesondere von der Flammschutz-Vorrichtung 11 bis zu der Stirnseite 8. In dem Umwälzabschnitt 12 sind an der Innenwand 13 der Trockentrommel 2 mehrere Umwälzelemente 14, insbesondere in Form von Wurfblechen, angeordnet. Die Umwälzelemente 14 sind insbesondere unmittelbar an der Innenwand 13 der Trockentrommel 2 befestigt.

Im Bereich der Flammschutz-Vorrichtung 11 sind keine Umwälzelemente 14 angeordnet. Im Bereich der Flammschutz-Vorrichtung 11 ist die Trockentrommel 2 wurfblechfrei oder zumindest mit Trommelschonern ausgeführt, die noch näher erläutert werden.

Insbesondere sind Flammschutz-Vorrichtung 11 und der Umwälzabschnitt 12 in der Trockentrommel entlang der Drehachse 3 hintereinander und insbesondere überlappungsfrei angeordnet.

An die Trockentrommel 2 ist an der Stirnseite 8, die eine Abgasseite der Trockentrommel 2 bildet, eine Absaughaube 15 angeschlossen. Über die Absaughaube 15 wird emissionsbelastete Luft aus der Trockentrommel 2 abgesaugt und über eine Abgasrückführleitung 16, ein Gebläse 17 und eine Zuluftleitung 18 in die Trockentrommel rückgeführt. Es versteht sich, dass entlang der Leitungen 16, 18 Filterelemente und/oder zusätzliche Gebläse angeordnet sein können. Zudem kann ein Teilstrom der emissionsbeladenen Luft als Abgas aus der Absaughaube 15 unmittelbar und/oder eine Abzweigleitung aus der Abgasrückführleitung 16 in eine Entstaubung geführt werden.

Das Gebläse 17 ist insbesondere als Radial-Gebläse ausgeführt. Es versteht sich, dass das Gebläse 17 auch als Axial-Gebläse ausgeführt sein kann. Das Gebläse 17 kann als Saug- oder Blasgebläse ausgeführt sein.

Die Zuluftleitung 18 mündet in die Trockentrommel 2 an der ersten Stirnwand 4. Insbesondere ist die Mündungsöffnung 19 der Zuluftleitung 18 in radialer Richtung bezogen auf die Drehachse 3 zwischen der Brennerflamme 6 und der Flammschutz-Vorrichtung 11 angeordnet.

An den Materialeinlauf 7 kann ein Speicherbehälter 20 angeschlossen sein. In dem Speicherbehälter 20 ist insbesondere Staub und insbesondere sogenanntes Füllermaterial bevorratet. Die Staubpartikel des Füllermaterials weisen eine mittlere Teilchengröße von mindestens 63 µm, insbesondere von mindestens 100 µm, insbesondere von mindestens 200 µm, insbesondere von mindestens 300 µm und insbesondere von höchstens 500 µm auf.

Zusätzlich ist in der nicht dargestellten Entstaubung ein Vorabscheider angeordnet, in dem Staub, sogenannter Grobfüller, abgeschieden wird. Dieser Grobfüller kann zur sogenannten Bepuderung aus dem Vorabscheider der Entstaubung zu dem Materialeinlauf und/oder unmittelbar in einem Bereich der Materialzugabe in die Trockentrommel 2, insbesondere über eine Schurre, eine Förderschnecke und/oder ein Fördergebläse in einen Elevator, zugeführt werden.

Als Staubzugabe dient also insbesondere die Zuführung des Grobfüllers aus dem Vorabscheider der Entstaubung in den Einlauf des Elevators. Zusätzlich oder alternativ kann Staub, insbesondere aus dem separaten Speicherbehälter 20, zugegeben werden.

Nachfolgend wird anhand von Fig. 2 bis 7 die Flammschutz-Vorrichtung 11 näher erläutert. Die Flammschutz-Vorrichtung 11 weist eine Längsachse 22 und mindestens eine, insbesondere mehrere, insbesondere vier, entlang der Längsachse 22 hintereinander angeordnete Ringanordnungen 23 auf. Die Flammschutz-Vorrichtung 11 ist derart in der Trockentrommel 2 angeordnet, dass die Drehachse 3 und die Längsachse 22 zusammenfallen.

Die Ringanordnungen 23 sind insbesondere jeweils identisch ausgeführt. Gemäß dem gezeigten Ausführungsbeispiel sind jeweils zwei entlang der Längsachse 22 benachbart angeordnete Ringanordnungen 23 mit unterschiedlichen Drehwinkelpositionen bezüglich der Längsachse zueinander angeordnet. Entlang der Längsachse 22 ist nach den Ringanordnungen 23 eine Wellringanordnung 24 angeordnet. Die Wellringanordnung 24 kann bezüglich der Ringanordnungen 23 auch zumindest bereichsweise überlappend und insbesondere vollständig überlappend angeordnet sein. Insbesondere kann sich die Wellringanordnung 24 in axialer Richtung bezüglich der Längsachse 22 entlang der Länge der Flammschutz-Vorrichtung 11 erstrecken, also insbesondere bis zur ersten Stirnwand 4. Die Wellringanordnung 24 ist bezogen auf die Wärmeausbreitungsrichtung 21 stromabwärts bezüglich der Ringanordnungen 23 angeordnet. Die Wellringanordnung 24 ist insbesondere optional.

Anstelle der Wellringanordnung 24 können auch einzelne, insbesondere miteinander unverbundene Schonbleche, insbesondere Flacheisen, an der Innenseite der Trockentrommel 2 befestigt sein.

Die Ringanordnungen 23 weisen jeweils einen Außendurchmesser D_{R,a} auf, der kleiner ist als ein Innendurchmesser Dᵢ der Trockentrommel 2. Insbesondere gilt: D_{R,a} < Dᵢ, insbesondere D_{R,a} ≤ 0,9 x Dᵢ, insbesondere D_{R,a} ≤ 0,85 x D; und insbesondere D_{R,a} ≤ 0,8 x D;

Die Wellringanordnung 24 weist einen Außendurchmesser D_{W,a} auf, der im Wesentlichen dem Innendurchmesser Dᵢ der Trockentrommel 2 entspricht. Der Außendurchmesser D_{W,a} ist größer als der Außendurchmeser D_{R,a}. Inbesondere gilt D_{W,a} > D_{R,a} insbesondere D_{W,a} ≥ 1,05 x D_{R,a} und insbesondere D_{W,a} ≥ 1,1 x D_{R,a}.

Die Wellringanordnung 24 umfasst mehrere, gemäß dem gezeigten Ausführungsbeispiel achtzehn, Doppelblechelemente 25, die jeweils im Wesentlichen konkav bezüglich der Längsachse 22 ausgeführt sind und eine im Wesentlichen V-förmige Kontur aufweisen. Jeweils zwei benachbart angeordnete Doppelblechelemente 25 sind mittels in Umfangsrichtung angeordneter Verbindungselemente 42 miteinander verbunden, wodurch die geschlossene Wellringanordnung 24 gebildet ist und eine entsprechende Wellringkontur aufweist, die insbesondere in Fig. 4 ersichtlich ist. Die Wellringanordnung 24 ist insbesondere steif ausgeführt und weist eine hohe Stabilität auf. Das Risiko, dass geometrische Deformationen an der Wellringanordnung 24 infolge erhöhter Temperaturwechsel stattfinden, ist reduziert.

An der Wellringanordnung 24 ist eine optionale Prallwand 26 befestigt. Die Prallwand 26 ist scheibenförmig ausgeführt und weist eine kreisförmige Kontur auf. Die Prallwand 26 weist eine Flächennormale auf, die parallel zur Längsachse 22 orientiert ist.

Die Prallwand 26 ist insbesondere aus einem Metallblech hergestellt. Die Prallwand 26 ist mittels mindestens einer Querstrebe 27 an der Wellringanordnung 24 gehalten. Gemäß dem gezeigten Ausführungsbeispiel sind zwei Querstreben 27 vorhanden. Es können auch mehr, insbesondere mindestens drei, Querstreben 27 vorhanden sein. Die Querstreben 27 dienen einer zusätzlichen Queraussteifung der Wellringanordnung 24. Die Querstreben 27 sind bezogen auf die Längsachse 22 quer und insbesondere senkrecht angeordnet. Die Querstreben 27 sind bezüglich der Längsachse 22 diametral gegenüberliegend angeordnet.

Die Prallwand 26 weist einen Durchmesser D_{P} auf, der kleiner ist der Durchmesser D_{W,a} der Wellringanordnung 24. Insbesondere beträgt der Durchmesser D_{P} der Prallwand 26 weniger als 90% des Innendurchmessers Dᵢ der Trockentrommel 2 und insbesondere weniger als 80% des Innendurchmessers Dᵢ der Trockentrommel 2. Insbesondere gilt: D_{P} ≤ 0,75 x Dᵢ, insbesondere D_{P} ≤ 0,7 x Dᵢ, insbesondere D_{P} ≤ 0,6 x Dᵢ, insbesondere D_{P} ≤ 0,5 x D; und insbesondere D_{P} ≥ 0,3 x Dᵢ.

Die Prallwand 26 ist bezogen auf die Längsachse 22 etwa mittig an der Wellringanordnung 24 angeordnet. Die Prallwand 26 dient als axiales Abschlusselement der Flammschutz-Vorrichtung 11, die im Wesentlichen hohlzylindrisch ausgeführt ist.

Die Ringanordnungen 23 weisen jeweils mehrere, insbesondere identisch ausgeführte Blechlamellen 28 auf. Gemäß dem gezeigten Ausführungsbeispiel weist jede Ringanordnung 23 acht Blechlamellen 28 auf. In Umfangsrichtung 31 benachbarte Blechlamellen 28 sind lösbar miteinander verbunden. Dazu dienen jeweils fingerartige Koppelelemente 29, die in Umfangsrichtung 31 um die Längsachse 22 an den Blechlamellen 28 vorstehen, um das Koppeln mit der jeweils benachbarten Blechlamelle 28 zu vereinfachen. Mit den Koppelelementen 29 kann eine Blechlamelle 28 auf die jeweils benachbarte Blechlamelle 28 aufgesteckt werden.

Nachfolgend wird anhand von Fig. 5 bis 7 der Aufbau der Blechlamellen 28 näher erläutert.

Insbesondere ist die Blechlamelle 28 insgesamt einteilig ausgeführt und insbesondere aus einem Blechzuschnitt durch Umformen hergestellt. Die Blechlamelle 28 weist eine konkave Innenkontur 30 auf, die gemäß dem gezeigten Ausführungsbeispiel zumindest abschnittsweise gekrümmt ausgeführt ist. Die Innenkontur 30 kann auch kontinuierlich gekrümmt und insbesondere als Kreisliniensegment ausgeführt sein.

Die Innenkontur 30 ist insbesondere durch mehrere, in Umfangsrichtung 31 nebeneinander angeordnete Blechstreifen 32 gebildet. Die Blechstreifen 32 sind einteilig miteinander verbunden und aus einem einteiligen Blechzuschnitt geformt, insbesondere durch Abkanten. Zwischen zwei in Umfangsrichtung 31 benachbarten Blechstreifen 32 ist jeweils eine Abkantverbindung 41 ausgebildet. Die Abkantverbindung 41 weist einen der Innenkontur 30 zugewandten Abkantradius auf und ist konkav ausgeführt.

Die Blechlamelle 28 weist ein Einbauelement 33 auf, das einteilig an der Blechlamelle 28 angeformt ist. Insbesondere sind dadurch Fügeverbindungen, insbesondere Schweißverbindungen, zur Befestigung von Einbauelementen an den Blechlamellen vermieden. Die Lebensdauer und insbesondere die Hochtemperaturfestigkeit der Blechlamelle 28 ist dadurch erhöht.

Das Einbauelement 33 ist in Umfangsrichtung 31 endseitig an einem der Blechstreifen 32 angeordnet. Das Einbauelement 33 ist als Abkantung, insbesondere mit einem Abkantwinkel w von 90° gegenüber dem Blechstreifen 32 ausgeführt.

Das Einbauelement 33 erstreckt sich also im Wesentlichen als Quersteg zu dem Blechstreifen 32, an dem das Einbauelement 33 angeformt ist. An einem dem Blechstreifen 32 gegenüberliegenden Ende ist an dem Einbauelement 33 ein Stabilisierungssteg 34 angeformt. Durch den Stabilisierungssteg 34 und den an dem Einbauelement 33 gegenüberliegend angeordneten Blechstreifen 32 erhält das Einbauelement 33 im Wesentlichen die Form eines U-Profils oder eines offenen Rechteck-Profils. Das Einbauelement 33 weist eine hohe Eigenstabilität und Eigensteifigkeit auf.

Das Einbauelement 33 weist einen Verbindungsabschnitt auf, der gemäß dem gezeigten Ausführungsbeispiel im Wesentlichen durch mehrere, insbesondere fünf Verbindungsbohrungen 35 gebildet ist. Die Verbindungsbohrungen 35 sind in dem Quersteg des Einbauelements 33 angeordnet und ermöglichen ein lösbares Verbinden der Blechlamelle 28 mit einem Einbauelement 33 an der Trockentrommel 2.

Für den Einbau ist an der Innenwand 13 der Trockentrommel 2 eine Halterung 36 angeordnet und insbesondere fest an der Innenwand 13 der Trockentrommel 2 befestigt, insbesondere angeschweißt. Die Halterung 36 erstreckt sich insbesondere in radialer Richtung bezogen auf die Innenwand 13 und weist einen Koppelabschnitt 37 mit mehreren Öffnungen auf, die fluchtend zu den Verbindungsbohrungen 35 anordenbar sind. Die Verbindung der Halterung 36 an dem Einbauelement 33 ist gemäß dem gezeigten Ausführungsbeispiel mittels einer Halteleiste 37, durch die Verbindungsbohrungen 35 geführte Befestigungsschrauben 38 und jeweils damit zusammenwirkende Befestigungsmuttern 39 ausgeführt.

Die Blechlamellen 28 sind jeweils mit einem Konuswinkel k gegenüber der Halterung 36 ausgeführt. Entsprechend weisen die jeweiligen Ringanordnungen 23 eine Konizität auf, die in Fig. 1 übertrieben dargestellt ist. Wesentlich ist, dass die Ringanordnungen 23 sich in Wärmeausdehnungsrichtung 21, also zu der Prallwand 26 hin, konisch verjüngen. Entlang der Längsachse 22 können die Ringanordnungen 23 überlappend angeordnet sein. In einem Überlappungsbereich 40 kann ein Radialspalt resultieren, der sich insbesondere in Umfangsrichtung 31, insbesondere vollumfänglich erstreckt. Der Überlappungsbereich 40 erstreckt sich entlang der Längsachse 22 über höchstens 20 % der Axialerstreckung einer Ringanordnung 23, insbesondere über höchstens 15 %, insbesondere über höchstens 10 % und insbesondere über höchstens 5 %. Der Überlappungsbereich 40 kann auch entfallen. In diesem Fall sind die Ringanordnungen 23 bezüglich der Längsachse 22 überlappungsfrei angeordnet.

Die Blechlamellen 28 sind in Umfangsrichtung 31 derart angeordnet, dass sie in Umfangsrichtung aneinander aufliegen. Die Ausgestaltung der Ringanordnung 23 ist dadurch in sich versteift und besonders robust ausgeführt.

An den Außenseiten der Blechlamellen 28 ist jeweils ein Materialabweisblech 43 angeordnet und insbesondere an der Blechlamelle 28 befestigt. Die Materialabweisbleche 43 sind bezogen auf die Materialförderrichtung 10 stromaufwärts der Halterung 36 angeordnet. Das bedeutet, dass die Halterungen 36 jeweils in einem Schattenbereich angeordnet sind, der bezogen auf die Materialförderung durch die Materialabweisbleche 43 gebildet wird. Dadurch sind die Halterungen 36 durch die Materialabweisbleche 43 geschützt, insbesondere vor RC-Granulat in der Trockentrommel 2. Die Materialabweisbleche 43 sind optional.

Es ist auch denkbar, dass die Materialabweisbleche 43 unmittelbar an der Halterung 36 befestigt sind.

Aus Darstellungsgründen sind die Materialabweisbleche 43 in Fig. 5 bis 7 nicht gezeigt.

Im Folgenden wird unter Bezugnahme auf die Figuren ein Verfahren zum Trocknen von RC-Material in der Anlage 1 näher erläutert.

Um RC-Material zu trocknen, wird der Trockentrommel 2 mit dem Brenner 5 und der Brennerflamme 6 Wärme zugeführt, die sich entlang der Wärmeausbreitungsrichtung 21 ausbreitet. Die Trockentrommel 2 wird im Gleichstromverfahren betrieben, indem über den Materialeinlauf 7 RC-Material zugeführt und über den Materialauslauf 9 getrocknetes RC-Material abgeführt wird. Dabei entstehende Abgase werden aus der Trockentrommel 2 in die Absaughaube 15 abgegeben. Dort können größere Partikel insbesondere mittels einer integrierten Partikelabscheideeinheit abgeschieden werden. Zusätzlich oder alternativ kann eine Partikelabscheidung auch passiv dadurch erreicht werden, dass durch die Größe des Bauraums der Absaughaube 15 eine Reduktion der Strömungsgeschwindigkeit der Abgase innerhalb der Absaughaube 15 erzielt wird, so dass größere Partikel schwerkraftbedingt und insbesondere automatisch abgeschieden werden.

Emissionsbelastetes Abgas wird über die Abgasrückführleitung 16, das Gebläse 17 und die Zuluftleitung 18 in die Trockentrommel 2 rückgeführt.

Die rückgeführte Luft dient zur Kühlung der Flammschutz-Vorrichtung 11 in der Trockentrommel 2.

Die Flammschutz-Vorrichtung 11 dient zum Schutz des RC-Materials. Insbesondere wird verhindert, dass das RC-Material direkten Flammkontakt hat, also insbesondere durch die Flamme 6 fällt. Insbesondere wird direkter Strahlungskontakt zwischen dem RC-Material und der Flamme 6 minimiert. Dazu dient insbesondere auch die Prallwand 26, die einen axialen Strahlungsschutz für die Brennerflamme 6 darstellt.

Dadurch, dass das RC-Material, das an dem Materialeinlauf 7 der Trockentrommel 2 zugeführt wird, mittels Grobfüller entweder aus dem Vorabscheider der Entstaubung und/oder aus dem Speicherbehälter 20 beaufschlagt wird, also bepudert wird, ist die Bildung von Agglomeraten verhindert. Das bedeutet, dass sich an der vergleichsweise feuchten und/oder klebrigen Oberfläche des zugeführten RC-Materials trockener Staub anlagert und dadurch ein Verkleben des RC-Materials an der Innenwand 13 der Trockentrommel 2 verhindert ist.

## Patentansprüche

1. Flammschutz-Vorrichtung zum Einbau in eine Trockentrommel (2), wobei die Flammschutz-Vorrichtung (11) eine Längsachse (22) und mehrere bezüglich der Längsachse (22) eine Ringanordnung (23) bildende Blechlamellen (28) umfasst, die jeweils
a. in einer zu der Längsachse (22) senkrechten Ebene eine konkave Innenkontur (30) aufweisen,
b. an einer der Innenkontur (30) abgewandten Außenseite ein Einbauelement (33) zum Einbauen der Blechlamelle (28) an der Trockentrommel (2) aufweisen.

2. Flammschutz-Vorrichtung gemäß Anspruch 1, **dadurch gekennzeichnet, dass** das Einbauelement (33) einteilig, insbesondere als Abkantung, an der Blechlamelle (28) angeformt ist.

3. Flammschutz-Vorrichtung gemäß einem der vorstehenden Ansprüche, **dadurch gekennzeichnet, dass** das Einbauelement (33) einen, insbesondere radial zur Längsachse (22) orientierten, Verbindungsabschnitt aufweist.

4. Flammschutz-Vorrichtung gemäß einem der vorstehenden Ansprüche, **dadurch gekennzeichnet, dass** das Einbauelement (33) in Umfangsrichtung (31) bezogen auf die Längsachse (22) endseitig an der Blechlamelle (28) angeordnet ist.

5. Flammschutz-Vorrichtung gemäß einem der vorstehenden Ansprüche, **gekennzeichnet durch** mindestens ein an der Blechlamelle (28) befestigtes Koppelelement (29) zum Koppeln mit einer in Umfangsrichtung (31) benachbart angeordneten Blechlamelle (28).

6. Flammschutz-Vorrichtung gemäß Anspruch 5, **dadurch gekennzeichnet, dass** das mindestens eine Koppelelement (29) in Umfangsrichtung (31) an der Blechlamelle (28) vorsteht.

7. Flammschutz-Vorrichtung gemäß einem der vorstehenden Ansprüche, **dadurch gekennzeichnet, dass** die Blechlamelle (28) in Umfangsrichtung (31) bezogen auf die Längsachse (22) mehrere Blechstreifen (32) aufweist, die einteilig, insbesondere durch Abkanten, miteinander verbunden sind.

8. Flammschutz-Vorrichtung gemäß einem der vorstehenden Ansprüche, **gekennzeichnet durch** eine Prallwand (26), die in axialer Richtung bezüglich der Längsachse (22) beabstandet zu der Ringanordnung (23) angeordnet ist.

9. Flammschutz-Vorrichtung gemäß einem der vorstehenden Ansprüche, **gekennzeichnet durch** eine Wellringanordnung (24), die in axialer Richtung bezüglich der Längsachse (22) insbesondere nach der Ringanordnung (23) angeordnet ist.

10. Flammschutz-Vorrichtung gemäß einem der vorstehenden Ansprüche, **gekennzeichnet durch** mehrere Ringanordnungen (23), die in axialer Richtung bezüglich der Längsachse (22), insbesondere entlang einer Wärmeausbreitungsrichtung (21) hintereinander angeordnet sind.

11. Trockentrommel mit einer darin eingebauten Flammschutz-Vorrichtung (11) gemäß einem der vorstehenden Ansprüche, die einer ersten Stirnwand (4) der Trockentrommel (2) zugewandt angeordnet ist.

12. Trockentrommel gemäß Anspruch 11, **dadurch gekennzeichnet, dass** die Trockentrommel (2) einen Materialeinlauf (7) aufweist, der an der ersten Stirnwand (4) angeordnet ist.

13. Trockentrommel gemäß Anspruch 11 oder 12, **gekennzeichnet durch** eine Zuluftleitung (18), die an der ersten Stirnwand (4) angeordnet ist.

14. Trockentrommel gemäß Anspruch 13, **dadurch gekennzeichnet, dass** die Zuluftleitung (18) eine Abgasrückführleitung (16) aufweist, die an eine Abgasseite (15) der Trockentrommel (2) angeschlossen ist.

15. Trockentrommel gemäß einem der Ansprüche 11 bis 14, **gekennzeichnet durch** eine Staubzugabe, insbesondere im Bereich der ersten Stirnwand (4), insbesondere benachbart zu dem Materialeinlauf (7).
